# EUROPÄISCHE PATENTSCHRIFT

(11) **EP 2 274 486 B1**
(45) Veröffentlichungstag und Bekanntmachung des Hinweises auf die Patenterteilung: **08.05.2013**
(21) Anmeldenummer: 09741773.7
(22) Anmeldetag: 05.03.2009
(51) Int. Cl.: E01B 1/00

(54) **FESTE FAHRBAHN FÜR SCHIENENGEBUNDENE FAHRZEUGE AUF EINER BRÜCKE**
FIXED TRACK FOR RAIL-BOUND VEHICLES ON A BRIDGE
VOIE FIXE POUR VÉHICULES FERROVIAIRES SUR UN PONT

(30) Priorität: 05.05.2008 DE 202008006153 U
(43) Veröffentlichungstag der Anmeldung: 19.01.2011
(73) Patentinhaber: DB Netz AG, 60486 Frankfurt (DE)
(72) Erfinder: MÖLTER, Tristan, 84149 Velden / Vils (DE)
(74) Vertreter: Zinken-Sommer, Rainer
(86) Internationale Anmeldenummer: PCT/EP2009/001547
(87) Internationale Veröffentlichungsnummer: WO 2009/135554

(56) Entgegenhaltungen:
- DE-A1- 10 004 194
- DE-A1- 19 620 731

## Beschreibung

Die Erfindung betrifft eine Feste Fahrbahn für schienengebundene Fahrzeuge auf einer Brücke, gemäß dem Oberbegriff der Ansprüche 1 und 7, wobei die Feste Fahrbahn sich aus einer Brückenüberbauplatte, einer diese abdeckenden Tragplatte sowie einer Oberbauplatte zusammensetzt, auf der Schienen mit Befestigungsmitteln angeordnet sind.

Auf den Schnellverkehrsstrecken der Eisenbahn haben sich in den letzten Jahren immer mehr sogenannte Feste Fahrbahnen durchgesetzt. Bei diesen Konstruktionen sind die Schienen nicht auf in einem Schotterbett angeordneten Schwellen befestigt, sondern auf einer Stahlbetontragplatte aufgelagert. Die Verwendung der Festen Fahrbahn für Hochgeschwindigkeitsstrecken liegt in der besseren Lagekonstanz und der infolge längerer Instandhaltungsintervalle größeren Verfügbarkeit begründet.

Das Auflegen einer Festen Fahrbahn auf Brücken stellt bislang ein Problem dar. Bei einer Festen Fahrbahn mit durchgehend verschweißten Schienen verbleibt jeder Querschnitt praktisch bei jeder Temperatur nahezu unverschiebbar ortsgebunden, wobei Temperaturänderungen lediglich Spannungsänderungen in den Schienen verursachen. Da es bei Brückenkonstruktionen infolge Temperaturänderungen zu Längenänderungen kommt, stellt die Kombination einer Festen Fahrbahn mit einer Brücke ein schwierig zu lösendes Problem dar.

Zur Lösung des Problems wurde in der DE 24 43 770 vorgeschlagen, die Tragplatte auf der Brückenkonstruktion längsverschiebbar anzuordnen, so dass die Brückenkonstruktion sich unter der Festen Fahrbahn bewegen kann. Die Aufnahme und Weiterleitung der potentiell sehr großen Kräfte beim Bremsen eines Zuges erfolgt in die Tragplatte, die sie an den Brückenüberbau abgeben muss. Die Verteilung der Bremskräfte auf die Brücke und die durchlaufenden Schienen ist sehr problematisch zu bemessen.

Um dieses Problem zu vermeiden sind feste Fahrbahnen für schienengebundene Fahrzeuge auf Brücken entwickelt worden, die als System "Rheda" bekannt sind. Bei diesem System wird zum Schutz der Oberflächendichtung auf der Brückenüberbauplatte eine Tragplatte aufgebracht, die im Bereich der Gleise Verstärkungsstreifen größerer Dicke aufweist, in denen im Längsabstand voneinander Vertiefungen angeordnet sind. Auf diesen Verstärkungsstreifen liegen Oberbauplatten, die mit Spornen an ihrer Unterseite in die Vertiefungen in den Verstärkungsstreifen der Tragplatte eingreifen und so mit dieser formschlüssig verbunden sind.
Die Herstellung dieser bekannten Festen Fahrbahn ist zeitaufwendig und kostspielig und erfordert erhebliche Materialaufwendungen, so dass das Gewicht und die Bauhöhe bei einseitiger Gleisüberhöhung zu groß werden.

Bekannt ist die DE 196 20 731 A1, die sämtliche Merkmale des Oberbegriffs des Ansrpuchs 1 offenbart, wobei eine feste Fahrbahn für schienengebundene Fahrzeuge auf Brücken beschrieben wird, die sich aus einer Brückenüberbauplatte, einer Tragplatte und einer Oberbauplatte zusammensetzt. Die Oberbauplatte weist dabei Ausnehmungen für einzelne Höcker auf, die jeweils an den Längsenden der Tragplatte angeordnet sind. Die Ausnehmungen der Oberbauplatte umgreifen bei dieser Konstruktion die Höcker der Tragplatte.
Diese Konstruktion erfordert eine aufwändige Längsbewehrung und ein sehr genaues Arbeiten. Dadurch ist ein großer Arbeits- und Zeitaufwand notwendig. Außerdem werden die Verstärkungsstreifen der Tragplatten sowie die Oberbauplatte jeweils nur mit geringer Länge von maximal 6 m ausgeführt. Das erfordert eine Vielzahl von Platten auf einer Brücke und aufwendige Schalungs- sowie Bewehrungsarbeiten für die Betonplatte und die Stopper. Durch die Anordnung der Stopper jeweils an den Enden der Platten der Konstruktion muss jede Platte zwei Stopper aufweisen.

Desweiteren ist ein Verfahren zur Fertigung einer festen Schienenfahrbahn auf einer Brücke bekannt, die in Längsrichtung der Schienenfahrbahn Vertiefungsbereiche aufweist (DE 100 04 194 A1), und sämtliche Merkmale des Oberbegriffs des Anspruchs 7 offenbart.

Der Erfindung liegt die Aufgabe zugrunde, eine Konstruktion zu entwickeln, die eine einfachere Längsbewehrung und einen verminderten Schalungs- sowie Fertigungsaufwand erfordert sowie die Herstellung längerer Platten ermöglicht. Dies wird erfingdungsgemäß durch die Merkmale der Ansprüche 1 and 7 erreicht.

Folgende Ausführungsformen stellen vorteilhafte Weiterbildungen der :

Die Ränder der Längsrippe (4) weisen Streifenlager auf, wobei ein Elastomerband als Streifenlager auf die Ränder der Längsrippe (4) aufgeklebt ist. Dieses weist eine Dicke von 1,0 bis 1.5 cm auf.

Unter der Tragplatte (1) ist eine Schutzbetonschicht (3) angeordnet. Sie weist vorzugsweise eine Mindestbetongüte von C25/35 und eine Dicke von 5 bis 11cm auf.

Zwischen Brückenüberbauplatte (2) und der Tragplatte (1) oder der Schutzbetonschicht (3) kann eine Abdichtung (11) angeordnet werden. Diese ist mit Bitumenbahnen ausgeführt und dient zum Schutz der Brückenüberbauplatte (2).

Die Tragplatte (1) weist an ihrer der Schutzbetonschicht (3) zugewandten Seite in einem gegenseitigen Abstand von 300 bis 800 cm (9; 10) auf, die eine Breite von 8 bis 12 cm besitzen und über die gesamte Breite der Tragplatt (1) ausgeführt sind.

Die Längsrippe (4) mit Ausnehmung (6) kann auch an der Tragplatte (1) und die Längsvertiefung (7) mit Stopper (5) an der Oberbauplatte (8) angeordnet sein. Dadurch ist die Konstruktion besser anpassbar an die jeweiligen Bedingungen der Brücke und den jeweiligen Lasteintrag.

### Vorteile der Erfindung

- die Länge der Platten auf Brücken kann vergrößert werden und dann bis etwa 30 m betragen
- es ist nur noch eine einfache und kostengünstige Längsbewehrung (weniger schneiden und biegen) erforderlich
- die Platten benötigen insgesamt weniger Bewehrung (weniger Bewehrung für Stopper)
- der Aufwand für Schalungs-, Bewehrungs- und andere Aufwendungen sinkt um ca. 50%
- die Anordnung des Stoppers in der Mitte der Tragplatte erfordert nur noch einen Stopper pro Tragplatte und eine Ausnehmung in der Oberbauplatte
- bei Anordnung nur eines Stoppers an Stelle von zwei Stoppern, von denen bei der herkömmlichen Bauart jeweils einer an jedem Plattenende angeordnet ist, entstehen zwischen Oberbauplatte und Brückenüberbauplatte keine Zwängungen bei Längenänderungen
- ein "wandern" der Oberbauplatte in Längsrichtung wird vermieden
- die Oberbauplatte kann sich durch die mittige Anordnung des Stoppers ungehindert aufgrund Temperatureinwirkung ausdehnen bzw. zusammenziehen
- die Anzahl der Oberbauplatten und der Stopper wird für eine Brückenüberbaulänge erheblich vermindert (z. B. 18 m Plattenlänge mit einem Stopper statt 6 m Plattenlänge mit zwei Stopper).

### Ausführungsbeisniel

Die Erfindung soll nachstehend anhand eines Ausführungsbeispieles näher erläutert werden.

Dabei zeigen:
- Figur 1 - die Brückenkonstruktion der Festen Fahrbahn im Längsschnitt
- Figur 2 - einen Querschnitt durch die Brücke im Endbereich der Platte
- Figur 3 - einen Querschnitt durch die Brücke in der Plattenmitte

Die Tragplatte 1 ist auf der Brückenüberbauplatte 2 über eine Schutzbetonschicht 3 aufgelagert. Die Tragplatte 1 weist die Längsvertiefung 7 und im mittleren Bereich den Stopper 5 auf, der in die mittig angeordnete Ausnehmung 6 der Längsrippe 4 der Oberbauplatte 8 eingreift. Die Tragplatte 1 weist in einem Abstand von 300 bis 800 cm Querrinnen 9; 10 auf, die in einer Breite von ca. 10 cm ausgeführt sind. Sie dienen der Querentwässerung der Brückenüberbauplatte 2.
Zwischen der Tragplatte 1 und der Brückenüberbauplatte 2 oder der Schutzbetonschicht 3 ist eine Abdichtung 11 angeordnet. Die Tragplatte 1 ist von der Oberbauplatte 8 durch eine Trennebene 12 getrennt. Dadurch wird erreicht, dass sich beide Platten bei Temperaturbeeinflussung unterschiedlich voneinander bewegen können, so dass Risse in der Konstruktion vermieden werden.
An den Rändern der Längsrippe 4 sind Streifenlager in Form von Elastomerband (t ≈ 10 mm) aufgeklebt.

## Patentansprüche

1. Feste Fahrbahn für schienengebundene Fahrzeuge auf einer Brücke, wobei die feste Fahrbahn sich aus einer Brückenüberbauplatte (2), einer diese abdeckenden, einen Stopper (5) aufweisenden Tragplatte (1) sowie einer eine Ausnehmung (6) aufweisenden Oberbauplatte (8) zusammensetzt, auf der Schienen mit Befestigungsmitteln angeordnet sind, wobei in die Ausnehmung (6) formschlüssig der Stopper (5) eingreift
***gekennzeichnet dadurch, dass***
die eine Längsvertiefung (7) aufweisende Tragplatte (1) dem Stopper (5) auf Höhe der Mitte der darüber anzuordnenden Oberbauplatte (8) aufweist und die Längsvertiefung (7) der Tragplatte (1) in diesem Bereich auf einer Länge von etwa 60 bis 100 cm durch den Stopper (5) unterbrochen ist und die Oberbauplatte (8) eine Längsrippe (4) aufweist, die in ihrem mittleren Bereich auf einer Länge von etwa 65 cm bis 105 cm mittels der Ausnehmung (6) unterbrochen ist.

2. Feste Fahrbahn nach Anspruch 1, ***gekennzeichnet dadurch, dass*** die Ränder der Längsrippe (4) Streifenlager aufweisen.

3. Feste Fahrbahn nach Anspruch 1 und 2, ***gekennzeichnet dadurch, dass*** ein Elastomerband als Streifenlager auf die Ränder der Längsrippe (7) aufgeklebt ist.

4. Feste Fahrbahn nach Anspruch 1, ***gekennzeichnet dadurch, dass*** unter der Tragplatte (1) eine Schutzbetonschicht (3) angeordnet ist.

5. Feste Fahrbahn nach Anspruch 1, ***gekennzeichnet dadurch, dass*** zwischen Brückenüberbauplatte (2) und der Tragplatte (1) oder der Schutzbetonschicht (3) eine Abdichtung (11) angeordnet ist.

6. Feste Fahrbahn nach Anspruch 1, ***gekennzeichnet dadurch, dass*** die Tragplatte (1) in einem gegenseitigen Abstand von etwa 600 bis 800 cm zum Stopper (5) jeweils Querrinnen (9; 10) aufweist, die eine Breite von 8 bis 12 cm besitzen, über die gesamte Länge der Tragplatte (1) ausgeführt sind und durch die Längsrippe (4) verlaufen.

7. Feste Fahrbahn für schienengebundene Fahrzeuge auf einer Brücke, wobei die feste Fahrbahn sich aus einer Brückenüberbauplatte, einer diese abdeckenden, eine eine Ausnehmung aufweisenden Tragplatte sowie einer eine Stopper aufweisenden Oberbauplatte zusammensetzt, auf der beschienen mit Befestigungsmitteln angeordnet sind, wobei in die Ausnehmung formschlüssig der Stopper eingreift,
***gekennzeichnet dadurch,* dass**
die die Längsvertiefung aufweisende Oberbauplatte den Stopper auf Höhe der Mitte der darunter anzuordneden Tragplatte aufweist und die Längsvertiefung der Oberbauplatte in diesem Bereich auf einer Länge von etwa 60 bis 100 cm durch den Stopper unterbrochen ist und die Tragplatte eine Längsrippe aufweist, die in ihrem mittleren Bereich auf einer Länge von etwa 65 cm bis 105 cm mittels einer Ausnehmung unterbrochen ist.

8. Feste Fahrbahn nach Anspruch 7, ***gekennzeichnet dadurch, dass*** der Stopper in der Mitte der Länge der Oberbauplatte angeordnet ist.

9. Feste Fahrbahn nach Anspruch 1 oder 7, **gekennzeichnet *dadurch, dass*** zwischen der Oberbauplatte (8) und der Tragplatte (1) eine Trennschicht als Bahn und/oder Matte und/oder Beschichtung eingebaut ist.

10. Feste Fahrbahn nach Anspruch *1* oder 7, ***gekennzeichnet dadurch, dass,* dass** die Oberbauplatte (8) bis etwa 30 m lang ausgeführt ist.

## Claims

1. A non-ballasted track for rail-bound vehicles on a bridge, wherein the non-ballasted track is composed of a bridge superstructure slab (2), a supporting slab (1) that covers this bridge superstructure slab and features a stopper (5) and a track slab (8) that features a recess (6) and on which rails are arranged with fastening means, wherein the stopper (5) engages into the recess (6) in a form-fitting fashion,
**characterized in that**
the supporting slab (1) contains a longitudinal depression (7) and features the stopper (5) at the height of the center of the track slab (8) to be arranged on top thereof, **in that** the longitudinal depression (7) of the supporting slab (1) is interrupted by the stopper (5) in this region at a length of approximately 60 to 100 cm, and **in that** the track slab (8) features a longitudinal rib (4) that is interrupted by means of the recess (6) in its central region at a length of approximately 65 cm to 105 cm.

2. The non-ballasted track according to Claim 1, **characterized in that** the edges of the longitudinal rib (4) feature strip bearings.

3. The non-ballasted track according to Claim 1 or 2, **characterized in that** a strip bearing in the form of an elastomer strip is adhesively applied to the edges of the longitudinal rib (7).

4. The non-ballasted track according to Claim 1, **characterized in that** a protective concrete layer (3) is arranged underneath the supporting slab (1).

5. The non-ballasted track according to Claim 1, **characterized in that** a seal (11) is arranged between the bridge superstructure slab (2) and the supporting slab (1) or the protective concrete layer (3).

6. The non-ballasted track according to Claim 1, **characterized in that** the supporting slab (1) respectively features transverse grooves (9; 10) with a width between 8 and 12 cm at a mutual distance of approximately 600 to 800 cm from the stopper (5), wherein said transverse grooves are realized over the entire length of the supporting slab (1) and extend through the longitudinal rib (4).

7. A non-ballasted track for rail-bound vehicles on a bridge, wherein the non-ballasted track is composed of a bridge superstructure slab, a supporting slab that covers this bridge superstructure slab and features a recess and a track slab that features a stopper and on which rails are arranged with fastening means, wherein the stopper engages into the recess in a form-fitting fashion,
**characterized in that**
the track slab contains the longitudinal depression and features the stopper at the height of the center of the supporting slab to be arranged thereunder, **in that** the longitudinal depression of the track slab is interrupted by the stopper in this region at a length of approximately 60 to 100 cm, and **in that** the supporting slab features a longitudinal rib that is interrupted by means of a recess in its central region at a length of approximately 65 cm to 105 cm.

8. The non-ballasted track according to Claim 7, **characterized in that** the stopper is arranged in the center of the length of the track slab.

9. The non-ballasted track according to Claim 1 or 7, **characterized in that** a separation layer in the form of a web and/or mat and/or coating is installed between the track slab (8) and the supporting slab (1).

10. The non-ballasted track according to Claim 1 or 7, **characterized in that** the track slab (8) is realized with a length up to approximately 30 m.

## Revendications

1. Voie de circulation fixe pour véhicules ferroviaires sur un pont, cette voie de circulation fixe se composant d'une plaque de construction de dessus de pont (2), d'une plaque porteuse (1) la recouvrant et présentant un système d'arrêt (1) et d'une plaque de construction supérieure (8) comportant une échancrure (6), sur laquelle des rails (5) sont disposés à l'aide de moyens de fixation, le système d'arrêt (5) s'engrenant par correspondance géométrique dans l'échancrure (6),
**caractérisée en ce que**
la plaque porteuse (1) présentant un creux longitudinal (7) présente le système d'arrêt (5) au niveau du milieu de la plaque de construction supérieure (8) à disposer pardessus et que le creux longitudinal (7) de la plaque porteuse (1) est interrompu à ce niveau sur une longueur d'environ 60 à 100 cm par le système d'arrêt (5) et que la plaque de construction supérieure (8) présente une nervure longitudinale (4) qui est interrompue dans sa partie centrale sur une longueur d'environ 65 cm à 105 cm par l'échancrure (6).

2. Voie de circulation fixe selon la revendication 1, **caractérisée en ce que** les bords de la nervure longitudinale (4) présentent des paliers en bande.

3. Voie de circulation fixe selon les revendications 1 et 2, **caractérisée en ce qu**'un ruban d'élastomère servant de palier en bande est collé sur les bords de la nervure longitudinale (7).

4. Voie de circulation fixe selon la revendication 1, **caractérisée en ce que,** sous la plaque porteuse (1), une couche de béton protecteur (3) est disposée.

5. Voie de circulation fixe selon la revendication 1, **caractérisée en ce que,** entre la plaque de construction de dessus de pont (2) et la plaque porteuse (1) ou la couche de béton protecteur (3), une étanchéité (11) est disposée.

6. Voie de circulation fixe selon la revendication 1, **caractérisée en ce que** la plaque porteuse (1) présente, à une distance mutuelle de 600 à 800 cm par rapport au système d'arrêt (5), respectivement des gouttières transversales (9 ; 10) qui ont une largeur de 8 à 12 cm, sont réalisées sur toute la longueur de la plaque porteuse (1) et s'étendent dans la nervure longitudinale (4).

7. Voie de circulation fixe pour véhicules ferroviaires sur un pont, cette voie de circulation fixe se composant d'une plaque de construction de pont, d'une plaque porteuse la recouvrant et présentant une échancrure ainsi que d'une plaque de construction supérieure comportant un système d'arrêt, sur laquelle des rails sont disposés à l'aide de moyens de fixation, le système d'arrêt s'engrenant par correspondance géométrique dans l'échancrure,
**caractérisée en ce que**
la plaque porteuse présentant le creux longitudinal présente le système d'arrêt au niveau du milieu de la plaque de construction supérieure à disposer par-dessous et que le creux longitudinal de la plaque de construction supérieure est interrompu à ce niveau sur une longueur d'environ 60 à 100 cm par le système d'arrêt et que de la plaque porteuse (8) présente une nervure longitudinale qui est interrompue dans sa partie centrale sur une longueur d'environ 65 cm à 105 cm par une échancrure.

8. Voie de circulation fixe selon la revendication 7, **caractérisée en ce que** le système d'arrêt est disposé au milieu de la longueur de la plaque de construction supérieure.

9. Voie de circulation fixe selon la revendication 1 ou 7, **caractérisée en ce que,** entre la plaque de construction supérieure (8) et la plaque porteuse (1), une couche séparatrice faisant office de voie et/ou de tapis et/ou de revêtement est intégrée.

10. Voie de circulation fixe selon la revendication 1 ou 7, **caractérisée en ce que** la plaque de construction supérieure (8) est réalisée avec une longueur allant jusqu'à environ 30 m.
